# EUROPÄISCHE PATENTSCHRIFT

(11) **EP 1 405 680 B1**
(45) Veröffentlichungstag und Bekanntmachung des Hinweises auf die Patenterteilung: **25.01.2006**
(21) Anmeldenummer: 02022075.2
(22) Anmeldetag: 02.10.2002
(51) Int. Cl.: B21D 7/024

(54) **Biegemaschine mit drehbarer Werkzeugeinheit**
Bending machine with rotatable bending head
Machine à cintrer avec une tête à cintrer rotative

(43) Veröffentlichungstag der Anmeldung: 07.04.2004
(73) Patentinhaber: Trumpf Rohrtechnik GmbH + Co. KG, 72766 Reutlingen-Mittelstadt (DE)
(72) Erfinder: Schmauder, Frank, 72555 Metzingen (DE); Wolf, Jürgen, 72141 Walddorfhäslach (DE)
(74) Vertreter: Kohler Schmid Möbus

(56) Entgegenhaltungen:
- EP-A- 1 226 887
- DE-A- 4 010 445
- DE-C- 4 302 757
- US-B1- 6 192 728

## Beschreibung

Die Erfindung betrifft eine Biegemaschine zum Biegen von stangen- und/oder stabartigen Werkstücken, insbesondere von Rohren, mit einem Gestell sowie mit einer wenigstens ein Biegewerkzeug aufweisenden Werkzeugeinheit, welche an der von dem Gestell abliegenden Seite eines Tragarms gelagert ist, wobei sich der Tragarm parallel zu der Längsrichtung der zu bearbeitenden Werkstücke zwischen dem Gestell und der Werkzeugeinheit erstreckt, wobei wenigstens ein Werkzeugantriebsmotor zur Betätigung eines Biegewerkzeugs vorgesehen und die Werkzeugeinheit mittels wenigstens eines Drehantriebsmotors um eine parallel zu der Längsrichtung der zu bearbeitenden Werkstücke verlaufende Drehachse gegenüber dem Gestell drehbar ist (siehe z.B. EP-A-1 226 887).

Eine derartige Rohrbiegemaschine ist auch offenbart in DE 40 10 445 Al. Die vorbekannte Maschine umfasst eine Werkzeugeinheit, die über einen Tragarm in Form eines Biegetischs mit einem Gestell verbunden ist. Die Werkzeugeinheit ist gemeinschaftlich mit dem Biegetisch um eine parallel zu der Achse der zu bearbeitenden Rohre verlaufende Drehachse drehbar. Durch Drehung der Baueinheit aus Biegetisch und Werkzeugeinheit kann in Abhängigkeit von der durchzuführenden Bearbeitung eines von zwei an einander gegenüberliegenden Seiten der Werkzeugeinheit vorgesehenen Biegewerkzeugen in seine Funktionsstellung überführt werden. Es lassen sich dadurch wahlweise Rechts- oder Linksbiegungen sowie Biegungen mit unterschiedlichen Biegeradien erzeugen. Der Drehantriebsmotor zur Drehung von Biegetisch und Werkzeugeinheit ist in dem Gestell der vorbekannten Maschine, ein Werkzeugantriebsmotor zur Betätigung der Biegewerkzeuge der Werkzeugeinheit in dem Biegetisch untergebracht. Die Verbindung zwischen dem Drehantriebsmotor bzw. dem Werkzeugantriebsmotor und dem oder den jeweils anzutreibenden Maschinenteilen ist mittels üblicher Getriebeelemente hergestellt.

Eine Maschine mit kompakter Bauweise bereitzustellen, hat sich die vorliegende Erfindung zum Ziel gesetzt.

Erfindungsgemäß gelöst wird diese Aufgabe durch die Biegemaschine nach Patentanspruch 1. Im Sinne der Erfindung sind demnach wenigstens ein Drehantriebsmotor der Werkzeugeinheit sowie wenigstens ein Werkzeugantriebsmotor zur Betätigung eines Biegewerkzeuges in unmittelbarer Nähe des jeweils anzutreibenden Maschinenteiles angeordnet. Der Umfang, in welchem Einbauraum benötigende und massebehaftete Getriebeelemente zwischen Drehantriebsmotor und Werkzeugeinheit bzw. zwischen Werkzeugantriebsmotor und Biegewerkzeug vorzusehen sind, reduziert sich somit auf ein Minimum. In der Folge ergibt sich eine Antriebs-Gesamtkonfiguration, die sich durch eine kompakte und massearme Bauweise auszeichnet. Tragarm und Werkzeugeinheit bilden mit den jeweiligen Antriebsmotoren eine in sich abgeschlossene Baugruppe, die auf die jeweiligen Einsatzerfordernisse, etwa auf wechselnde Biegeantriebsleistungen, abgestimmt werden kann. Aufgrund der Konzentration der erforderlichen Antriebstechnik außerhalb des Gestells erübrigt es sich, an dem Gestell der erfindungsgemäßen Biegemaschine entsprechenden Einbauraum bereitzustellen. Infolgedessen kann auch das Gestell der erfindungsgemäßen Biegemaschine klein bauen. Funktionell lässt sich das Gestell konsequent auf die ihm obliegenden tragenden Aufgaben beschränken.

Besondere Ausführungsarten der Biegemaschine nach Patentanspruch 1 ergeben sich aus den abhängigen Patentansprüchen 2 bis 12.

Patentanspruch 2 beschreibt die erfindungsgemäß bevorzugte Form der Verbindung des oder der Werkzeugantriebsmotoren mit einer zugehörigen Energiequelle. Demnach ergibt sich bei der Drehung eines Werkzeugantriebsmotors eine Relativbewegung zwischen dem motorseitigen Teil wenigstens einer Energieversorgungsleitung und dem von dem Werkzeugantriebsmotor abliegenden Leitungsteil. Dieser Umstand wird durch entsprechende Bemessung der Länge der Energieversorgungsleitung zwischen der Antriebsmotorseite und dem zu der Energiequelle hin liegenden Leitungsteil berücksichtigt. Mit konstruktiv einfachen Mitteln wird so eine funktionssichere Energieeinkopplung in den betreffenden Werkzeugantriebsmotor ungeachtet dessen Drehbeweglichkeit sichergestellt.

Ausweislich Patentanspruch 3 ist die Energieversorgungsleitung des Werkzeugantriebsmotors zwischen dem zu der Energiequelle hin liegenden Leitungsteil und ihrer Antriebsmotorseite geführt. Leitungsschäden und damit verbundene Betriebsstörungen lassen sich dadurch wirksam vermeiden.

In bevorzugter Ausgestaltung der Erfindung ist gemäß Patentanspruch 4 als Leitungsführung eine Führungskette vorgesehen. Derartige Führungsketten sorgen zum einen für eine geführte Bewegung des betreffenden Leitungsabschnittes der Energieversorgungsleitung; zum andern schützen sie den geführten Leitungsabschnitt gegen schädliche äußere Einflüsse, insbesondere Beschädigungen.

Im Einklang mit dem erfindungsgemäßen Grundkonzept, die Antriebstechnik für die Werkzeugeinheit bzw. wenigstens eines der Biegewerkzeuge außerhalb des Maschinengestells zu konzentrieren, ist im Falle der Erfindungsbauart nach Patentanspruch 5 vorgesehen, dass der Leitungsabschnitt zwischen dem zu der Energiequelle hin liegenden Leitungsteil und der Antriebsmotorseite der Energieversorgungsleitung, gegebenenfalls auch die Leitungsführung, an dem Tragarm verläuft. Die gemäß Patentanspruch 6 an dem Tragarm vorgesehene Leitungsaufnahme sorgt dabei für eine definierte Unterbringung des genannten Leitungsabschnittes der Energieversorgungsleitung bzw. der Leitungsführung. Dabei ist die Leitungsaufnahme an dem Tragarm erfindungsgemäß derart gestaltet, dass eine geschützte Unterbringung der Leitungsführung bzw. des betreffenden Leitungsabschnittes der Energieversorgungsleitung sichergestellt ist, ohne dass die kompakte Bauweise der Gesamtanordnung beeinträchtigt wäre.

In weiterer bevorzugter Ausgestaltung der erfindungsgemäßen Biegemaschine ist ausweislich Patentanspruch 7 vorgesehen, dass der Leitungsabschnitt zwischen dem zu der Energiequelle hin liegenden Leitungsteil und der Antriebsmotorseite der Energieversorgungsleitung an dem Tragarm schleifenförmig verläuft. Auf diese Art und Weise lässt sich mit einfachsten Mitteln die aufgrund der Drehbeweglichkeit des Werkzeugantriebsmotors benötigte Leitungsreserve bereitstellen.

Im Falle der Erfindungsbauart nach Patentanspruch 9 sind neben wenigstens einer Energieversorgungsleitung weitere Verbindungsleitungen für zumindest einen Werkzeugantriebsmotor vorgesehen und entsprechend den vorstehend im Einzelnen beschriebenen Merkmalen der Energieversorgungsleitung ausgebildet.

Im Interesse einer kompakten Bauweise der Gesamtanordnung sind die kennzeichnenden Merkmale der Patentansprüche 8 und 10 vorgesehen.

Im Falle der Erfindungsvariante nach Patentanspruch 11 ist die von dem Drehantriebsmotor der Werkzeugeinheit zu bewegende Masse auf ein Minimum reduziert. Dies ermöglicht zum einen den Einsatz von Drehantriebsmotoren mit relativ geringer Antriebsleistung; zum andern vereinfacht sich aufgrund der Massenreduzierung eine hochgenaue Positionierung der Werkzeugeinheit.

Eine Erfindungsbauart, im Falle derer sich das Grundkonzept der Erfindung als besonders vorteilhaft erweist, ist in Patentanspruch 12 beschrieben. An derartigen Biegemaschinen wird die mit wenigstens einem Werkzeugantriebsmotor versehene Werkzeugeinheit um eine Drehachse gedreht und außerdem der Tragarm mit dem Drehantriebsmotor um die anspruchsgemäße Schwenkträgerdrehachse geschwenkt. Ungeachtet dieser kinematischen Gegebenheiten lassen sich aufgrund der erfindungsgemäß vorgesehenen Anordnung der Antriebsmotoren in nächster Nähe der anzutreibenden Maschinenteile die benötigten Antriebsverbindungen mit geringem Aufwand herstellen.

Nachstehend wird die Erfindung anhand schematischer Darstellungen zu einem Ausführungsbeispiel näher erläutert. Es zeigen:
- Fig. 1: eine perspektivische Gesamtdarstellung einer Biegemaschine zum Biegen von Rohren mit einem Gestell und einer daran über einen Tragarm gehaltenen Werkzeugeinheit,
- Fig. 2: schematische Einzeldarstellungen zur Kinematik der Werkzeugeinheit gemäß Fig. 1,
- Fign. 3 und 4: den Bereich des Tragarms gemäß Fig. 1 in der Seitenansicht sowie in perspektivischer Darstellung und
- Fig. 5: einen Schnitt durch den Tragarm gemäß den Fign. 1, 3 und 4 mit einem in Fig. 4 durch die Linie v-v angedeuteten Schnittverlauf.

Gemäß Fig. 1 weist eine Biegemaschine 1 zum Bearbeiten von Rohren ein Gestell 2 mit einem Rohrvorschub 3 und einer Werkzeugeinheit 4 auf. Ein in Fig. 1 der Übersichtlichkeit halber nicht dargestelltes Rohr 5 ist in Fig. 2 angedeutet.

Der Rohrvorschub 3 umfasst einen Vorschubwagen 6, der in Fig. 1 von einer Maschinenabdeckung 7 weitgehend verdeckt und an seiner sichtbaren Vorderseite mit einer Spannzange 8 versehen ist. Der Vorschubwagen 6 ist auf dem Gestell 2 in Längsrichtung 9 zu bearbeitender Rohre 5 hin und her verfahrbar. Die Spannzange 8 dient in gewohnter Weise zur Halterung der von der Werkzeugeinheit 4 abliegenden Enden der Rohre 5 und ist in Richtung eines Doppelpfeils 10 drehbeweglich. Durch translatorische Bewegung des Vorschubwagens 6 in Längsrichtung 9 der Rohre 5 sowie durch Drehbewegung der Spannzange 8 in Richtung des Doppelpfeils 10 werden zu bearbeitende Rohre 5 vor der Bearbeitung gegenüber der Werkzeugeinheit 4, im Einzelnen gegenüber einem von zwei Biegewerkzeugen 11, 12 der Werkzeugeinheit 4, ausgerichtet. Die Bewegungen von Vorschubwagen 6 und Spannzange 8 sind ebenso wie die übrigen Funktionen der Biegemaschine 1 rechnergesteuert.

Bei den Biegewerkzeugen 11, 12 handelt es sich um herkömmliche Rotationszugbiegewerkzeuge, die als Werkzeugteile jeweils eine Biegematrize, eine Spannbacke und eine Gleitschiene aufweisen. Im Einzelnen umfasst das Biegewerkzeug 11 eine Biegematrize 13, eine Spannbacke 14 und eine Gleitschiene 15, das Biegewerkzeug 12 eine Biegematrize 16, eine Spannbacke 17 und eine Gleitschiene 18. Die Spannbacken 14, 17 sind auf einem Biegearm 19 der Werkzeugeinheit 4 in Richtung eines Doppelpfeils 20 verschiebbar. Entsprechend sind die Gleitschienen 15, 18 auf einem Führungsteil 21 der Werkzeugeinheit 4 beweglich. Die Biegematrizen 13, 16 lassen sich um eine gemeinsame Biegeachse 22 drehen. Der Biegearm 19 ist um die Biegeachse 22 schwenkbar.

Die Drehbewegung der Biegematrizen 13, 16 sowie die damit einhergehende Schwenkbewegung des Biegearms 19 wird mittels eines Werkzeugantriebsmotors 23 bewirkt. Zur Ausführung der translatorischen Bewegung der Spannbacken 14, 17 in Richtung des Doppelpfeils 20 dient ein Werkzeugantriebsmotor 24, zur Ausführung der gleichgerichteten translatorischen Bewegung der Gleitschienen 15, 18 ein Werkzeugantriebsmotor 25, der in Fig. 1 von dem Werkzeugantriebsmotor 24 verdeckt ist. Zusätzlich kann ein Werkzeugantriebsmotor zur translatorischen Bewegung der Gleitschienen 15, 18 in Längsrichtung 9 der zu bearbeitenden Rohre 5 vorgesehen sein. Gemäß Fig. 1 sind sämtliche Werkzeugantriebsmotoren 23, 24, 25 in die Werkzeugeinheit 4 integriert.

Gegenüber dem Gestell 2 ist die Werkzeugeinheit 4 einschließlich der Werkzeugantriebsmotoren 23, 24, 25 um eine Drehachse 26 in Richtung eines Doppelpfeils 27 drehbar. Zu diesem Zweck ist die Werkzeugeinheit 4 an einem Tragarm 28 in Richtung des Doppelpfeils 27 beweglich gelagert. Ein Drehantriebsmotor 29 der Werkzeugeinheit 4 ist ausweislich Fig. 5 im Innern des Tragarms 28 untergebracht. Die geometrische Achse seiner Motorwelle fällt mit der Drehachse 26 der Werkzeugeinheit 4 zusammen. Die Lagerung der Werkzeugeinheit 4 an dem Tragarm 28 erfolgt über einen drehbeweglichen Lagerungsflansch 30. Bei dem Drehantriebsmotor 29 sowie bei den Werkzeugantriebsmotoren 23, 24, 25 handelt es sich um kompakte Elektromotoren.

Der Tragarm 28 ist seinerseits an einem Ende eines Schwenkträgers 31 angebracht. Der Schwenkträger 31 wiederum ist um eine Schwenkträgerdrehachse 32 drehbar an dem Gestell 2 gelagert. Alles in allem besitzt die Werkzeugeinheit 4 somit zwei Rotationsachsen, nämlich zum einen die Drehachse 26 und zum andern die Schwenkträgerdrehachse 32.

Zur Werkstückbearbeitung ist in üblicher Weise zunächst das Rohr 5 zwischen einer der Biegematrizen 13, 16 und der zugehörigen Spannbacke 14, 17 zu klemmen. Zu diesem Zweck wird die betreffende Spannbacke 14, 17 mittels des Werkzeugantriebsmotors 24 aus einer Außerfunktionsstellung zu der Biegematrize 13, 16 hin bewegt. Die betreffende Gleitschiene 15, 18 wird mittels des Werkzeugantriebsmotors 25 in eine rohrnahe Position verfahren, bei deren Einnahme sie das Rohr 5 in seiner Querrichtung abstützen kann. Anschließend wird die in Funktion befindliche Biegematrize 13, 16 mittels des Werkzeugantriebsmotors 23 um die Biegeachse 22 gedreht und zeitgleich der Biegearm 19 um die Biegeachse 22 geschwenkt. Durch die letztgenannte Dreh-/Schwenkbewegung wird das Rohr 5 um die betreffende Biegematrize 13, 16 gebogen.

Die Dreh- bzw. Schwenkbeweglichkeit der Werkzeugeinheit 4 bezüglich der Drehachse 26 und der Schwenkträgerdrehachse 32 wird genutzt, um das für die Werkstückbearbeitung vorgesehene Biegewerkzeug 11, 12 gegenüber dem Rohr 5 in die Funktionsstellung zu überführen. Die Kinematik der Werkzeugeinheit 4 bei anfänglicher Biegung des Rohres 5 mittels des Biegewerkzeuges 11 und sich daran anschließender Bearbeitung mittels des Biegewerkzeuges 12 ist in Fig. 2 veranschaulicht. Dieser Übergang von dem Biegewerkzeug 11 auf das Biegewerkzeug 12 wird vollzogen, wenn nacheinander Biegungen in entgegengesetzten Richtungen zu erstellen sind. Im gezeigten Beispielsfall ist mit dem Wechsel der Biegerichtung auch eine Änderung des Biegeradius' verbunden. So bildet die Biegematrize 13 des Biegewerkzeuges 11 einen größeren Biegeradius aus als die Biegematrize 16 des Biegewerkzeuges 12.

Nach Erstellung einer ersten Biegung an dem Rohr 5 (Teildarstellung 1 von Fig. 2) ist das Biegewerkzeug 11 zu öffnen. Zu diesem Zweck werden die Spannbacke 14 sowie die Gleitschiene 15 in eine rohrferne Außerfunktionsstellung verfahren. Danach wird die Werkzeugeinheit 4 unter Drehen um die Drehachse 26 und Schwenken um die Schwenkträgerdrehachse 32 in eine Position bewegt, in welcher die Biegematrize 13 des Biegewerkzeuges 11 das Rohr 5 freigibt und die gesamte Werkzeugeinheit 4 zur Überführung des Biegewerkzeuges 12 in eine rohrnahe Position gedreht bzw. geschwenkt werden kann (Teildarstellungen 2 bis 4 von Fig. 2). Im Anschluss an diese Dreh- bzw. Schwenkbewegung wird die Werkzeugeinheit 4 gegenüber dem Rohr 5 derart positioniert, dass das Rohr 5 in der Umfangsnut der Biegematrize 16 des Biegewerkzeuges 12 zu liegen kommt (Teildarstellungen 5 bis 7 von Fig. 2). Abschließend wird das Biegewerkzeug 12 geschlossen (Teildarstellung 8 von Fig. 2) und der nächste Biegevorgang durchgeführt.

Die Werkzeugantriebsmotoren 23, 24, 25 an der Werkzeugeinheit 4 sowie der Drehantriebsmotor 29 an dem Tragarm 28 sind während der Dreh- bzw. Schwenkbewegung der Werkzeugeinheit 4 mit ihrer Energiequelle verbunden. Zu diesem Zweck verlaufen zwischen dem Gestell 2 und dem Tragarm 28 bzw. der Werkzeugeinheit 4 Energieversorgungsleitungen, die durch den Schwenkträger 31 geführt sind. Tragarmseitig sind an dem Schwenkträger 31 Anschlussklemmen vorgesehen, von welchen aus Abschnitte der Energieversorgungsleitungen zu dem Drehantriebsmotor 29 und zu den Werkzeugantriebsmotoren 23, 24, 25 führen. Die Energieversorgungsleitungen für die Werkzeugantriebsmotoren 23, 24, 25 verlaufen ausgehend von den genannten Anschlussklemmen im Innern von Führungsketten 34, 35 (Fign. 3 bis 5). Derartige Führungsketten sind beispielsweise in DE 43 02 757 C1 im Detail beschrieben.

Die Führungsketten 34, 35 sowie die in deren Innern untergebrachten Energieversorgungsleitungen verlaufen schleifenförmig auf der Außenwand eines von dem Tragarm 28 ausgebildeten Gehäuses 36 für den Drehantriebsmotor 29. Das rohrartige Gehäuse 36 ist gestellseitig mit dem Schwenkträger 31 starr verbunden. An seinem der Werkzeugeinheit 4 zugewandten Ende lagert und führt das Gehäuse 36 den Lagerflansch 30, über welchen die Werkzeugeinheit 4 um die Drehachse 26 drehbar mit dem Schwenkträger 31 verbunden ist. Mit dem Lagerflansch 30 drehbar sind Anschlussklemmen 37, 38, mit denen die Energieversorgungsleitungen der Werkzeugantriebsmotoren 23, 24, 25 an ihrer Antriebsmotorseite versehen sind. Neben den Energieversorgungsleitungen nehmen die Führungsketten 34, 35 auch Steuerleitungen für die Werkzeugantriebsmotoren 23, 24, 25 auf. Auch diese Steuerleitungen sind über die schwenkträgerseitigen Anschlussklemmen und durch das Innere des Schwenkträgers 31 zu dem Gestell 2 der Biegemaschine 1 geführt. Bei der Drehbewegung der Werkzeugeinheit 4 um die Drehachse 26 gleiten die Führungsketten 34, 35 auf dem Gehäuse 36 des Drehantriebsmotors 29. Durch entsprechende Ausrichtung der Schwenkachsen ihrer Kettenglieder hängen die Führungsketten 34, 35 dabei in Schwerkraftrichtung allenfalls geringfügig durch. Sowohl die Länge der Führungsketten 34, 35 als auch die Länge der in diesen geführten Leitungen ist auf den Maximalbetrag der Relativ-Drehbewegung abgestimmt, die von der Werkzeugeinheit 4 gegenüber dem Schwenkträger 31 ausgeführt wird. Eine in Fig. 5 gezeigte Abdeckblende 39 des Tragarms 28 umschließt das Gehäuse 36 des Drehantriebsmotors 29 konzentrisch und definiert gemeinsam mit dem Gehäuse 36 eine Leitungsaufnahme 40 mit ringförmigem Querschnitt.

## Patentansprüche

1. Biegemaschine zum Biegen von stangen- und/oder stabartigen Werkstücken, insbesondere von Rohren (5), mit einem Gestell (2) sowie mit einer wenigstens ein Biegewerkzeug (11, 12) aufweisenden Werkzeugeinheit (4), welche an der von dem Gestell (2) abliegenden Seite eines Tragarms (28) gelagert ist, wobei sich der Tragarm (28) parallel zu der Längsrichtung (9) der zu bearbeitenden Werkstücke zwischen dem Gestell (2) und der Werkzeugeinheit (4) erstreckt wobei wenigstens ein Werkzeugantriebsmotor (23, 24, 25) zur Betätigung eines Biegewerkzeuges (11, 12) vorgesehen und die Werkzeugeinheit (4) mittels wenigstens eines Drehantriebsmotors (29) um eine parallel zu der Längsrichtung (9) der zu bearbeitenden Werkstücke verlaufende Drehachse (26) gegenüber dem Gestell (2) drehbar ist, **dadurch gekennzeichnet, dass** wenigstens ein Drehantriebsmotor (29) der Werkzeugeinheit (4) an dem Tragarm (28) und wenigstens ein Werkzeugantriebsmotor (23, 24, 25) an der Werkzeugeinheit (4) angebracht sind, wobei der oder die Werkzeugantriebsmotoren (23, 24, 25) an der Werkzeugeinheit (4) mit dieser um deren Drehachse (26) gegenüber dem Gestell (2) drehbar sind.

2. Biegemaschine nach Anspruch 1, **dadurch gekennzeichnet, dass** der oder die drehbaren Werkzeugantriebsmotoren (23, 24, 25) mit einer Energiequelle über wenigstens eine Energieversorgungsleitung verbunden sind, die an ihrer Antriebsmotorseite mit dem oder den sich drehenden Werkzeugantriebsmotoren (23, 24, 25) bewegungsgekoppelt ist und sich bei Drehung des oder der Werkzeugantriebsmotoren (23, 24, 25) mit der Antriebsmotorseite relativ zu einem zu der Energiequelle hin liegenden Leitungsteil bewegt und dass die Energieversorgungsleitung zwischen dem zu der Energiequelle hin liegenden Leitungsteil und ihrer Antriebsmotorseite eine Länge aufweist, die auf den Betrag der Relativbewegung der Antriebsmotorseite gegenüber dem zu der Energiequelle hin liegenden Leitungsteil abgestimmt ist.

3. Biegemaschine nach Anspruch 2, **dadurch gekennzeichnet, dass** für den Leitungsabschnitt zwischen dem zu der Energiequelle hin liegenden Leitungsteil und der Antriebsmotorseite der Energieversorgungsleitung eine Leitungsführung vorgesehen ist.

4. Biegemaschine nach Anspruch 3, **dadurch gekennzeichnet, dass** die Leitungsführung als Führungskette (34, 35) ausgebildet ist.

5. Biegemaschine nach einem der Ansprüche 2 bis 4, **dadurch gekennzeichnet, dass** der Leitungsabschnitt zwischen dem zu der Energiequelle hin liegenden Leitungsteil und der Antriebsmotorseite der Energieversorgungsleitung, gegebenenfalls auch die Leitungsführung, an dem Tragarm (28) verläuft.

6. Biegemaschine nach einem der Ansprüche 2 bis 4, **dadurch gekennzeichnet, dass** der Leitungsabschnitt zwischen dem zu der Energiequelle hin liegenden Leitungsteil und der Antriebsmotorseite der Energieversorgungsleitung, gegebenenfalls auch die Leitungsführung, in einer Leitungsaufnahme (39) an dem Tragarm (28) verläuft.

7. Biegemaschine nach einem der Ansprüche 2 bis 5, **dadurch gekennzeichnet, dass** der Leitungsabschnitt zwischen dem zu der Energiequelle hin liegenden Leitungsteil und der Antriebsmotorseite der Energieversorgungsleitung an dem Tragarm (28) schleifenförmig verläuft.

8. Biegemaschine nach Anspruch 6, **dadurch gekennzeichnet, dass** die Leitungsaufnahme (39) an dem Tragarm (28) von einem Gehäuse (36) eines Drehantriebsmotors (29) der Werkzeugeinheit (4) begrenzt ist.

9. Biegemaschine nach einem der vorhergehenden Ansprüche, **dadurch gekennzeichnet, dass** für wenigstens einen Werkzeugantriebsmotor (23, 24, 25) neben zumindest einer Energieversorgungsleitung wenigstens eine weitere Verbindungsleitung vorgesehen ist, bezüglich derer die Merkmale der Patentansprüche 2 bis 8 entsprechend vorgesehen sind.

10. Biegemaschine nach einem der vorhergehenden Ansprüche, **dadurch gekennzeichnet, dass** wenigstens ein Drehantriebsmotor (29) der Werkzeugeinheit (4) im Innern des Tragarms (28) aufgenommen ist.

11. Biegemaschine nach einem der vorhergehenden Ansprüche, **dadurch gekennzeichnet, dass** die Werkzeugeinheit (4) relativ zu dem Tragarm (28) um die Drehachse (26) drehbar ist.

12. Biegemaschine nach einem der vorhergehenden Ansprüche, **dadurch gekennzeichnet, dass** der Tragarm (28) an einem Schwenkträger (31) angebracht ist, der seinerseits um eine parallel zu der Längsrichtung (9) der zu bearbeitenden Werkstücke verlaufende Schwenkträgerdrehachse (32) drehbar an dem Gestell (2) der Biegemaschine (1) gelagert ist, wobei die Drehachse (26) der Werkzeugeinheit (4) und die Schwenkträgerdrehachse (32) in Achsquerrichtung gegeneinander versetzt sind.

## Claims

1. Bending machine for bending bar-like and/or rod-like workpieces, in particular tubes (5), having a frame (2) and having a tool unit (4) which has at least one bending tool (11, 12) and which is supported at the side of a carrying arm (28) that faces away from the frame (2), the carrying arm (28) extending between the frame (2) and the tool unit (4) parallel with the longitudinal direction (9) of the workpieces to be processed, at least one tool driving motor (23, 24, 25) being provided in order to actuate a bending tool (11, 12) and the tool unit (4) being rotatable relative to the frame (2) by means of at least one rotary driving motor (29) about an axis of rotation (26) which extends parallel with the longitudinal direction (9) of the workpieces to be processed, **characterised in that** at least one rotary driving motor (29) of the tool unit (4) is/are fitted to the carrying arm (28) and at least one tool driving motor (23, 24, 25) is/are fitted to the tool unit (4), the tool driving motor(s) (23, 24, 25) on the tool unit (4) being rotatable therewith about the axis of rotation (26) thereof relative to the frame (2).

2. Bending machine according to claim 1, **characterised in that** the rotatable tool driving motor(s) (23, 24, 25) is/are connected to a power source via at least one power supply conductor which is movably connected to the rotating tool driving motor(s) (23, 24, 25) at the driving motor side thereof and which moves with the driving motor side relative to a conducting member which is located towards the power source when the tool driving motor(s) (23, 24, 25) rotate(s), and **in that** the power supply conductor has, between the conducting member located towards the power source and the driving motor side thereof, a length which is adapted to the magnitude of the relative movement of the driving motor side relative to the conducting member which is located towards the power source.

3. Bending machine according to claim 2, **characterised in that** a conductor guide is provided for the conductor portion between the conducting member which is located towards the power source and the driving motor side of the power supply conductor.

4. Bending machine according to claim 3, **characterised in that** the conductor guide is in the form of a guide track (34, 35).

5. Bending machine according to any one of claims 2 to 4, **characterised in that** the conductor portion between the conducting member which is located towards the power source and the driving motor side of the power supply conductor, and if applicable also the conductor guide, extend(s) on the carrying arm (28).

6. Bending machine according to any one of claims 2 to 4, **characterised in that** the conductor portion between the conducting member which is located towards the power source and the driving motor side of the power supply conductor, and if applicable also the conductor guide, extend(s) in a conductor receiver (39) on the carrying arm (28).

7. Bending machine according to any one of claims 2 to 5, **characterised in that** the conductor portion between the conducting member which is located towards the power source and the driving motor side of the power supply conductor extends in a loop-like manner on the carrying arm (28).

8. Bending machine according to claim 6, **characterised in that** the conductor receiver (39) on the carrying arm (28) is delimited by a housing (36) of a rotary driving motor (29) of the tool unit (4).

9. Bending machine according to any one of the preceding claims, **characterised in that** there is provided for at least one tool driving motor (23, 24, 25), in addition to at least one power supply conductor, at least one further connection conductor, with regard to which the features of patent claims 2 to 8 are provided accordingly.

10. Bending machine according to any one of the preceding claims, **characterised in that** at least one rotary driving motor (29) of the tool unit (4) is received inside the carrying arm (28).

11. Bending machine according to any one of the preceding claims, **characterised in that** the tool unit (4) can be rotated about the axis of rotation (26) relative to the carrying arm (28).

12. Bending machine according to any one of the preceding claims, **characterised in that** the carrying arm (28) is fitted to a pivoting carrier (31) which is itself supported on the frame (2) of the bending machine (1) so as to be rotatable about an axis of rotation (32) of the pivoting' carrier extending parallel with the longitudinal direction (9) of the workpieces to be processed, the axis of rotation (26) of the tool unit (4) and the axis of rotation (32) of the pivoting carrier being offset relative to each other in a direction transverse to said axes of rotation.

## Revendications

1. Machine à cintrer pour cintrer des pièces du genre barres et/ou tiges, notamment des tubes (5), avec un bâti (2) ainsi qu'avec une tête à cintrer (4) qui présente au moins un outil de cintrage (11, 12) et qui est montée sur le côté d'un bras porteur (28) qui est éloigné du bâti (2), sachant que le bras porteur (28) s'étend entre le bâti (2) et la tête à cintrer (4) parallèlement à la direction longitudinale (9) des pièces à usiner, sachant qu'au moins un moteur (23, 24, 25) d'entraînement d'outil est prévu pour actionner un outil de cintrage (11, 12) et que la tête à cintrer (4) est, au moyen d'au moins un moteur (29) d'entraînement en rotation, rotative par rapport au bâti (2) autour d'un axe de rotation (26) s'étendant parallèlement à la direction longitudinale (9) des pièces à usiner, **caractérisée en ce qu'**au moins un moteur (29) d'entraînement en rotation de la tête à cintrer (4) est installé sur le bras porteur (28) et au moins un moteur (23, 24, 25) d'entraînement d'outil sur la tête à cintrer (4), sachant que le ou les moteurs (23, 24, 25) d'entraînement d'outil installés sur la tête à cintrer (4) sont rotatifs avec celle-ci autour de son axe de rotation (26) par rapport au bâti (2).

2. Machine à cintrer selon la revendication 1, **caractérisée en ce que** le ou les moteurs rotatifs (23, 24, 25) d'entraînement d'outil sont reliés à une source d'énergie par l'intermédiaire d'au moins une ligne d'alimentation en énergie, qui sur son côté moteur d'entraînement est couplée en déplacement au(x) moteur(s) rotatifs (23, 24, 25) d'entraînement d'outil et se déplace par ce côté moteur d'entraînement, lors de la rotation du ou des moteurs (23, 24, 25) d'entraînement d'outil, par rapport à une partie de ligne située vers la source d'énergie, et **en ce que** la ligne d'alimentation en énergie présente, entre la partie de ligne située vers la source d'énergie et son côté moteur d'entraînement, une longueur qui est adaptée au montant du mouvement relatif du côté moteur d'entraînement par rapport à la partie de ligne située vers la source d'énergie.

3. Machine à cintrer selon la revendication 2, **caractérisée en ce qu'**un guidage de ligne est prévu pour le tronçon de ligne situé entre la partie de ligne située vers la source d'énergie et le côté moteur d'entraînement de la ligne d'alimentation en énergie.

4. Machine à cintrer selon la revendication 3, **caractérisée en ce que** le guidage de ligne est réalisé sous forme de chaîne de guidage (34, 35).

5. Machine à cintrer selon l'une des revendications 2 à 4, **caractérisée en ce que** le tronçon de ligne situé entre la partie de ligne située vers la source d'énergie et le côté moteur d'entraînement de la ligne d'alimentation en énergie, et le cas échéant aussi le guidage de ligne, s'étend sur le bras porteur (28).

6. Machine à cintrer selon l'une des revendications 2 à 4, **caractérisée en ce que** le tronçon de ligne situé entre la partie de ligne située vers la source d'énergie et le côté moteur d'entraînement de la ligne d'alimentation en énergie, et le cas échéant aussi le guidage de ligne, s'étend dans un logement de ligne (40) sur le bras porteur (28).

7. Machine à cintrer selon l'une des revendications 2 à 5, **caractérisée en ce que** le tronçon de ligne situé entre la partie de ligne située vers la source d'énergie et le côté moteur d'entraînement de la ligne d'alimentation en énergie s'étend en forme de boucle sur le bras porteur (28).

8. Machine à cintrer selon la revendication 6, **caractérisée en ce que** le logement de ligne (40) sur le bras porteur (28) est délimité par un boîtier (36) d'un moteur (29) d'entraînement en rotation de la tête à cintrer (4).

9. Machine à cintrer selon l'une des revendications précédentes, **caractérisée en ce que**, pour au moins un moteur (23, 24, 25) d'entraînement d'outil, il est prévu en plus d'au moins une ligne d'alimentation en énergie au moins une autre ligne de connexion pour laquelle les caractéristiques des revendications 2 à 8 sont prévues d'une manière correspondante.

10. Machine à cintrer selon l'une des revendications précédentes, **caractérisée en ce qu'**au moins un moteur (29) d'entraînement en rotation de la tête à cintrer (4) est reçu à l'intérieur du bras porteur (28).

11. Machine à cintrer selon l'une des revendications précédentes, **caractérisée en ce que** la tête à cintrer (4) est rotative par rapport au bras porteur (28) autour de l'axe de rotation (26).

12. Machine à cintrer selon l'une des revendications précédentes, **caractérisée en ce que** le bras porteur (28) est installé sur un support pivotant (31) qui est lui-même monté à rotation sur le bâti (2) de la machine à cintrer autour d'un axe (32) de rotation de support pivotant s'étendant parallèlement à la direction longitudinale (9) des pièces à usiner, sachant que l'axe de rotation (26) de la tête à cintrer (4) et l'axe (32) de rotation de support pivotant sont mutuellement décalés en direction transversale à l'axe.
